# EUROPÄISCHE PATENTSCHRIFT

(11) **EP 0 658 491 B1**
(45) Veröffentlichungstag und Bekanntmachung des Hinweises auf die Patenterteilung: **17.09.1997**
(21) Anmeldenummer: 94118338.6
(22) Anmeldetag: 22.11.1994
(51) Int. Cl.: B65D 85/10

(54) **Klappschachtel für Zigaretten**
Hinged lid box for cigarettes
Boîte à couvercle rabattant pour cigarettes

(30) Priorität: 16.12.1993 DE 4342836
(43) Veröffentlichungstag der Anmeldung: 21.06.1995
(73) Patentinhaber: Focke & Co. (GmbH & Co.), 27283 Verden (DE)
(72) Erfinder: Focke, Heinz, D-27283 Verden (DE)
(74) Vertreter: Bolte, Erich, Dipl.-Ing.

(56) Entgegenhaltungen:
- DE-B- 1 054 373
- GB-A- 819 206
- US-A- 5 236 084

## Beschreibung

Die Erfindung betrifft eine Klappschachtel (Hinge-Lid-Packung) für Zigaretten mit einem Schachtelteil aus Vorderwand, Rückwand, Seitenwänden und Bodenwand sowie mit einem Deckel mit Deckel-Vorderwand, Deckel-Seitenwänden, Deckel-Oberwand und einer mit der Rückwand des Schachtelteils schwenkbar verbundenen Deckel-Rückwand, wobei im Schachtelteil ein Kragen aus Kragen-Vorderwand und Kragen-Seitenlappen angeordnet ist, von dem ein oberer Teil über eine obere quergerichtete Schließkante des Schachtelteils hinwegragt und in Schließstellung durch den Deckel umfaßt ist.

Klappschachteln bzw. Hinge-Lid-Packungen sind ein international weit verbreiteter Packungstyp für Zigaretten. Bei einem standardmäßigen Aufbau ist eine Zigarettengruppe von einer Innenumhüllung umgeben und bildet einen Zigaretten-Block als Packungsinhalt. Die Klappschachtel selbst besteht aus dünnem Karton. Der Kragen besteht aus einem gesonderten Zuschnitt, ebenfalls aus dünnem Karton. Als Außenumhüllung ist eine Zellglas- oder dünne Kunststoffolie vorgesehen. Von dem beschriebenen, international verbreiteten Packungstyp einer Klappschachtel für Zigaretten geht die Erfindung aus.

Ein gewisser Mangel der Klappschachteln besteht darin, daß der Deckel bei geschlossener Verpackung keine exakte Schließstellung hält. Dies ist besonders nachteilig bei Klappschachteln ohne Außenumhüllung. Bei der Handhabung solcher Packungen vor Ingebrauchnahme derselben, zum Beispiel bei der Entnahme aus einem Zigaretten-Automaten, besteht die Gefahr eines unbeabsichtigten Öffnens der Verpackung.

Aus der US 5 236 084 ist eine einen Kragen aufweisende Klappschachtel mit einer an die Deckel-Vorderwand anschließenden Lasche bekannt. Letztere ist durch eine Schwächungslinie gegenüber der Deckel-Vorderwand abgegrenzt und entlang der Linie abtrennbar. Die Lasche ist bestimmt als Informationsträger und vom Verbraucher nach dem ersten Öffnen abzutrennen. Zur Aufnahme möglichst vieler Informationen ist die Lasche so breit wie die Kragen-Vorderwand ausgebildet. Ein Zurückstecken der Lasche in den Zwischenraum zwischen der Packungs-Vorderwand und der Kragen-Vorderwand ist nicht vorgesehen und dürfte auch angesichts der Abmessungen für den Verbraucher zu schwierig sein.

Aus der DE 1 054 373 ist eine Klappschachtel ohne Kragen bekannt, die als Verlängerung der Deckel-Vorderwand eine kurze und packungsbreite Lasche aufweist, welche in Schließstellung durch die Vorderwand der Schachtel überdeckt ist. Ein Wiederverschließen erfordert ein sauberes Einführen der Lasche hinter die Packungs-Vorderwand.

Vor diesem Hintergrund ist es Aufgabe der vorliegenden Erfindung, eine typische Klappschachtel für Zigaretten so weiterzubilden, daß ohne auffällige Umgestaltung eine verbesserte Schließstellung des Deckels gewährleistet ist und insbesondere eine leichte Wiederherstellung der Schließstellung durch den Verbraucher möglich ist.

Zur Lösung dieser Aufgabe ist die erfindungsgemäße Klappschachtel durch folgende Merkmale gekennzeichnet:
a) an der Deckel-Vorderwand ist in Verlängerung bzw. Fortsetzung derselben und über eine untere, quergerichtete Deckelkante hinaus eine Stecklasche angeordnet,
b) die Stecklasche ist in Schließstellung zwischen Kragen-Vorderwand und Vorderwand des Schachtelteils vollständig eingeschoben, derart, daß die Schließkante des Schachtelteils und eine untere quergerichtete Deckelkante aneinanderliegen,
c) die Stecklasche ist in Schließstellung außen durch die Vorderwand von innen durch die Kragen-Vorderwand verdeckt,
d) die Stecklasche ist mit einer geringeren Breite ausgebildet als die Kragen-Vorderwand derart, daß die Deckelkante an ihren Enden von der Schließlasche frei ist,
e) die Stecklasche weist eine zum freien Ende sich verjüngende Kontur auf und ist zungenartig ausgebildet mit einem teilkreisförmigen freien Rand.

Bei der erfindungsgemäßen Klappschachtel wird ein nur geringfügig veränderter, standardmäßig ausgebildeter Zuschnitt eingesetzt. Ein bei herkömmlichen Klappschachteln vorhandener Faltlappen an der Deckel-Vorderwand, nämlich ein Deckel-Innenlappen, wird erfindungsgemäß nicht gegen die Innenseite der Deckel-Vorderwand umgefaltet und mit dieser verbunden. Vielmehr bleibt der Faltlappen in der Ebene der Deckel-Vorderwand und dient als Stecklasche. In Schließstellung tritt die Stecklasche in einen zwischen der Vorderwand des Schachtelteils und der Kragen-Vorderwand gebildeten Spalt und ist so vollständig verdeckt. Die Stecklasche wird in dieser Position form- und kraftschlüssig fixiert und hierdurch eine verbesserte Schließstellung bewirkt. Da Deckel-Vorderwand und Stecklasche eine durchgehende Ebene bilden, wird auch der sonst bei Klappschachteln übliche, unerwünschte Schließspalt zwischen einer Deckelkante der Deckel-Vorderwand und einer Schließkante der Vorderwand des Schachtelteils vermieden.

Der an der Deckel-Vorderwand angeordnete und als Stecklasche dienende Faltlappen hat eine zungenförmige Ausgestaltung, die das Einführen in die Steckposition erleichtert.

Weitere Gestaltungen der Erfindung beziehen sich auf eine neuartige Fixierung des Kragens im Schachtelteil durch an ausgewählten Stellen angebrachte Leimpunkte. Des weiteren kann eine Formgebung bzw. Prägung von Kragen-Vorderwand und/oder Stecklasche die Handhabung der Verpackung erleichtern.

Ein Ausführungsbeispiel der erfindungsgemäßen Klappschachtel wird nachfolgend anhand der Zeichnung näher erläutert. In der Zeichnung zeigen:
- Fig. 1: eine Klappschachtel mit Stecklasche in Schließstellung in Vorderansicht,
- Fig. 2: die Klappschachtel gemäß Fig. 1 in Seitenansicht,
- Fig. 3: die Klappschachtel mit Stecklasche in geöffneter Stellung in einer Ansicht analog Fig. 2, und
- Fig. 4: einen Zuschnitt für die Klappschachtel in ausgebreiteter Position.

Eine Klappschachtel 10 besteht üblicherweise aus einem Zuschnitt 11 (Fig. 4) aus dünnem Karton. Dieser ist durch Stanzschnitte 12 und Faltlinien 13 so geformt, daß die Klappschachtel 10 einen Schachtelteil 14 und einen Deckel 15 bildet. Der Schachtelteil 14 besteht aus Vorderwand 16, Bodenwand 17, Rückwand 18 sowie zwei schmalen, aufrechten Seitenwänden 19, 20. Letztere werden aus je zwei einander überdeckenden und durch Klebung miteinander verbundenen Seitenlappen 21, 22 bzw. 23, 24 gebildet.

Der Deckel 15 besteht aus Deckel-Vorderwand 25, Deckel-Oberwand 26, Deckel-Rückwand 27 sowie Deckel-Seitenwänden 28, 29. Auch diese bestehen aus je zwei einander überdeckenden und miteinander verklebten Deckel-Seitenlappen 30, 31 bzw. 32, 33. Die Deckel-Rückwand 27 ist über eine Gelenklinie 34 mit der Rückwand 18 des Schachtelteils 14 verbunden.

Im Schachtelteil 14 ist ein Kragen 35 angeordnet. Dieser besteht hier aus einem gesonderten Zuschnitt, ebenfalls aus dünnem Karton. Der Kragen 35 bildet eine Kragen-Vorderwand 36 im Bereich der Vorderwand 16 des Schachtelteils 14 sowie quergerichtete Kragen-Seitenlappen 37, 38. Letztere liegen an der Innenseite der Seitenwände 19, 20 des Schachtelteils 14 an. Ein aus dem Schachtelteil 14 herausragender Bereich des Kragens 35 wird in Schließstellung der Verpackung durch den Deckel 15 umschlossen.

An der Deckel-Vorderwand 25 befindet sich ein Faltlappen. Dieser ist bei der fertigen Klappschachtel 10 nicht gegen die Innenseite der Deckel-Vorderwand 25 umgefaltet und mit dieser verbunden, sondern erstreckt sich in Fortsetzung bzw. Verlängerung der Deckel-Vorderwand 25. Der Faltlappen dient als Stecklasche 40 für die Klappschachtel 10 in Schließstellung des Deckels 15.

Zu diesem Zweck wird die Stecklasche 40 bei der Schließbewegung in einen Spalt 41 eingeführt, der zwischen der Vorderwand 16 des Schachtelteils 14 und der Kragen-Vorderwand 36 gebildet ist. Dadurch wird eine stabile Schließstellung gewährleistet, die beim Öffnen der Klappschachtel 10 durch Erfassen des Deckels 15 leicht beseitigt werden kann. Die Stecklasche 40 ist bei geschlossener Klappschachtel 10 vollständig in den Spalt 41 eingeschoben, wird also durch die Vorderwand 16 des Schachtelteils 14 überdeckt. Eine obere Schließkante 39 der Vorderwand 16 kann dadurch, wie bei üblichen Klappschachteln, an einer Gegenkante des Deckels 15, nämlich an einer unteren, parallelen Deckelkante 47 anliegen.

Der Kragen 35 ist üblicherweise im Schachtelteil 14 durch Leimverbindungen fixiert. Im vorliegenden Falle befindet sich die Verleimung außerhalb des durch die Stecklasche 40 in Schließstellung abgedeckten Bereichs der Kragen-Vorderwand 36. Bei dem gezeigten Ausführungsbeispiel sind zwei Leimpunkte 42, 43 benachbart zu einem unteren Rand 44 der Kragen-Vorderwand 36 angeordnet. Die Leimpunkte 42, 43 gewährleisten einerseits einen ausreichenden Halt für den Kragen 35, ermöglichen andererseits aber das Einführen der Stecklasche 40 in die Schließ- bzw. Klemmstellung.

Bei dem vorliegenden Ausführungsbeispiel ist der Kragen 35 zusätzlich durch Leimpunkte 45 im Bereich der Kragen-Seitenlappen 37, 38 mit den Seitenwänden 19, 20 des Schachtelteils 14 verbunden.

Zur leichteren Handhabung beim Öffnen und Schließen und zur Verbesserung des äußeren Erscheinungsbildes können Materialverformungen, nämlich Materialprägungen, im Bereich der Kragen-Vorderwand 36 und/oder im Bereich der Stecklasche 40 gebildet sein. Letztere kann durch eine verformende Prägung gegenüber der Frontseite der Kragen-Vorderwand 36 zurückgesetzt sein. Dadurch ergibt sich in Schließstellung ein absatzfreier Übergang zwischen Deckel-Vorderwand 25 und Vorderwand 16 des Schachtelteils 14.

Zusätzlich oder alternativ kann mindestens ein Teilbereich der Kragen-Vorderwand 36 durch prägende Formgebung gegenüber der Vorderwand 16 des Schachtelteils 14 zurückgesetzt sein, so daß ein offener Spalt für die Einführung der Stecklasche 40 entsteht.

Die Stecklasche 40 ist im vorliegenden Falle besonders ausgebildet, nämlich zungenförmig. Ein äußerer, freier Rand 46 ist hier kreisbogenförmig gestaltet. Dadurch ist eine zusätzliche Erleichterung beim Einführen der Stecklasche 40 in die Schließstellung gewährleistet. Bei dem vorliegenden Ausführungsbeispiel ist die Stecklasche 40 mit etwas geringerer Breite ausgebildet als die Deckel-Vorderwand 25 durch Ausstanzungen 48. Die Deckelkante 47 liegt dadurch an ihren Enden auf einer Länge von 3 mm bis 5 mm frei. Diese Abmessung der Stecklasche 40 erleichtert ebenfalls den Schließvorgang.

## Patentansprüche

1. Klappschachtel (Hinge-Lid-Packung) für Zigaretten mit einem Schachtelteil (14) aus Vorderwand (16), Rückwand (18), Seitenwänden (19, 20) und Bodenwand (17) sowie mit einem Deckel (15) mit Deckel-Vorderwand (25), Deckel-Seitenwänden (28, 29), Deckel-Oberwand (26) und einer mit der Rückwand (18) des Schachtelteils (14) schwenkbar verbundenen Deckel-Rückwand (27), wobei im Schachtelteil (14) ein Kragen (35) aus Kragen-Vorderwand (36) und Kragen-Seitenlappen (37, 38) angeordnet ist, von dem ein oberer Teil über eine obere quergerichtete Schließkante (39) des Schachtelteils (14) hinwegragt und in Schließstellung durch den Deckel (15) umfaßt ist, **gekennzeichnet durch** folgende Merkmale:
a) an der Deckel-Vorderwand (25) ist in Verlängerung bzw. Fortsetzung derselben und über eine untere, quergerichtete Deckelkante (47) hinaus eine Stecklasche (40) angeordnet,
b) die Stecklasche (40) ist in Schließstellung zwischen Kragen-Vorderwand (36) und Vorderwand (16) des Schachtelteils (14) vollständig eingeschoben derart, daß die Schließkante (39) des Schachtel teils (14) und die untere quergerichtete Deckelkante (47) aneinanderliegen,
c) die Schließkante (14) ist in Schließstellung außen durch die Vorderwand (16) und innen durch die Kragen-Vorderwand (36) verdeckt,
d) die Stecklasche (40) ist mit einer geringeren Breite ausgebildet als die Kragen-Vorderwand (36), derart, daß die Deckelkante (47) an ihren Enden von der Stecklasche (40) frei ist,
e) die Stecklasche weist eine zum freien freien Rand (46) sich verjüngende Kontur auf und ist zungenartig ausgebildet.

2. Klappschachtel nach Anspruch 1, dadurch gekennzeichnet, daß die Deckelkante (47) an ihren Enden auf einer Länge von 3 mm bis 5 mm frei ist.

3. Klappschachtel nach Anspruch 1 oder 2, dadurch gekennzeichnet, daß die Kragen-Vorderwand (36) in einem Bereich außerhalb der Stecklasche (40) in Schließstellung durch Verklebung mit der Vorderwand (16) des Schachtelteils (14) verbunden ist, insbesondere durch zwei Leimpunkte (42, 43) benachbart zu einem unteren Rand (44) der Kragen-Vorderwand (36).

4. Klappschachtel nach Anspruch 1 oder 2, dadurch gekennzeichnet, daß die Kragen-Seitenlappen (37, 38) durch Leimpunkte (45) an der Innenseite der Seitenwänden (19, 20) des Schachtelteils (14) befestigt sind.

5. Klappschachtel nach Anspruch 1 oder 2, dadurch gekennzeichnet, daß die Kragen-Vorderwand (36) durch Druckverformung bzw. Prägen geringfügig gegenüber der Vorderwand (16) des Schachtelteils (14) zurückgesetzt ist zur Bildung eines Spalts (41) zum Einführen der Stecklasche (40).

6. Klappschachtel nach einem der voranstehenden Ansprüche, dadurch gekennzeichnet, daß der freie Rand (46) der Stecklasche (40) ausgehend von der Deckelkante (47) teilkreisförmig ausgebildet ist.

## Claims

1. Hinge-lid pack for cigarettes, with a pack part (14) consisting of a front wall (16), rear wall (18), side walls (19, 20) and bottom wall (17) and with a lid (15) having a lid front wall (25), lid side walls (28, 29), a lid top wall (26) and a lid rear wall (27) connected pivotably to the rear wall (18) of the pack part (14), a collar (35) consisting of a collar front wall (36) and collar side tabs (37, 38) being arranged in the pack part (14), from which collar an upper part projects beyond an upper transversely directed closing edge (39) of the pack part (14) and is surrounded by the lid (15) in the closed position, characterized by the following features:
a) an insertion flap (40) is arranged on the lid front wall (25) in extension or continuation of the latter and beyond a lower transversely directed lid edge (47),
b) in the closed position, the insertion flap (40) is pushed in completely between the collar front wall (36) and the front wall (16) of the pack part (14) in such a way that the closing edge (39) of the pack part (14) and the lower transversely directed lid edge (47) rest against one another,
c) in the closed position, the closing edge (39) is concealed on the outside by the front wall (16) and on the inside by the collar front wall (36),
d) the insertion flap (40) is designed with a smaller width than the collar front wall (36) in such a way that the lid edge (47) is free at its ends from the insertion flap (40),
e) the insertion flap has a contour tapering towards the free edge (46) and is of tongue-like design.

2. Hinge-lid pack according to Claim 1, characterized in that the lid edge (47) is free at its ends over a length of 3 mm to 5 mm.

3. Hinge-lid pack according to Claim 1 or 2, characterized in that, in the closed position, the collar front wall (36) is connected, in a region outside the insertion flap (40), to the front wall (16) of the pack part (14) by adhesive bonding, in particular by means of two glue spots (42, 43) adjacent to a lower edge (44) of the collar front wall (36).

4. Hinge-lid pack according to Claim 1 or 2, characterized in that the collar side tabs (37, 38) are fastened to the inside of the side walls (19, 20) of the pack part (14) by means of glue spots (45).

5. Hinge-lid pack according to Claim 1 or 2, characterized in that the collar front wall (36) is set back slightly relative to the front wall (16) of the pack part (14) by compression or embossing, in order to form a gap (41) for the introduction of the insertion flap (40).

6. Hinge-lid pack according to one of the preceding claims, characterized in that the free edge (46) of the insertion flap (40) is designed, starting from the lid edge (47), in the form of a part circle.

## Revendications

1. Boîte à couvercle basculant (paquet HLP) pour cigarettes, comportant une partie boîte (14) constituée d'une paroi avant (16), d'une paroi arrière (18), de parois latérales (19, 20) et d'une paroi de fond (17) et un couvercle (15) ayant une paroi avant (25), des parois latérales (28, 29), une paroi supérieure (26) et une paroi arrière (27) articulée à la paroi arrière (18) de la partie boîte (14), dans la partie boîte (14) étant placé un col (35) constitué d'une paroi avant (36) et de pattes latérales (37, 38) et dont une partie supérieure dépasse d'un bord de fermeture supérieur dirigé transversalement (39) de la partie boîte (14) et, en position fermée, est entourée par le couvercle (15), caractérisée par les caractéristiques suivantes :
a) une languette emboîtable (40) est prévue sur la paroi avant (25) du couvercle dans le prolongement de celle-ci et au-delà d'un bord inférieur dirigé transversalement (47) du couvercle,
b) cette languette emboîtable (40) est, en position fermée, entièrement engagée entre la paroi avant (36) du col et la paroi avant (16) de la partie boîte (14) de façon telle que le bord de fermeture (39) de la partie boîte (14) et le bord inférieur dirigé transversalement (47) du couvercle soient l'un à côté de l'autre,
c) le bord de fermeture (14) est, en position fermée, couvert extérieurement par la paroi avant (16) et intérieurement par la paroi avant (36) du col,
d) la languette emboîtable (40) est moins large que la paroi avant (36) du col de façon telle que le bord (47) du couvercle soit, à ses extrémités, dégagé de la languette emboîtable (40),
e) la languette emboîtable a un contour qui se rétrécit vers son bord libre (46).

2. Boîte à couvercle basculant selon la revendication 1, caractérisée par le fait que le bord (47) du couvercle est dégagé à ses extrémités sur une longueur de 3 à 5 mm.

3. Boîte à couvercle basculant selon l'une des revendications 1 et 2, caractérisée par le fait que la paroi avant (36) du col est, dans une zone extérieure à la languette emboîtable (40) en position fermée, jointe par collage à la paroi avant (16) de la partie boîte (14), en particulier par deux points de colle (42, 43) à proximité d'un bord inférieur (44) de la paroi avant (36) du col.

4. Boîte à couvercle basculant selon l'une des revendications 1 et 2, caractérisée par le fait que les pattes latérales (37, 38) du col sont fixées par des points de colle (45) à la face intérieure des parois latérales (19, 20) de la partie boîte (14).

5. Boîte à couvercle basculant selon l'une des revendications 1 et 2, caractérisée par le fait que la paroi avant (36) du col est, par déformation par pression ou estampage, légèrement reculée de la paroi avant (16) de la partie boîte (14) pour la formation d'un interstice (41) pour l'introduction de la languette emboîtable (40).

6. Boîte à couvercle basculant selon l'une des revendications précédentes, caractérisée par le fait que le bord libre (46) de la languette emboîtable (40) est en arc de cercle à partir du bord (47) du couvercle.
